# EUROPÄISCHE PATENTSCHRIFT

(11) **EP 0 137 363 B1**
(45) Veröffentlichungstag und Bekanntmachung des Hinweises auf die Patenterteilung: **04.03.1987**
(21) Anmeldenummer: 84111102.4
(22) Anmeldetag: 18.09.1984
(51) Int. Cl.: F23J 13/06

(54) **Schornstein mit seitlicher Öffnung in der Schornsteinwandung**
Chimney with a lateral orifice in the chimney wall
Cheminée avec orifice latéral dans le mur de cheminée

(30) Priorität: 24.09.1983 DE 3334639
(43) Veröffentlichungstag der Anmeldung: 17.04.1985
(73) Patentinhaber: Jacob Plein-Wagner Söhne Steinzeugwarenfabrik KG, 54662 Speicher (DE)
(72) Erfinder: Plein, Peter, D-5522 Speicher (DE)
(74) Vertreter: Schönherr, Wolfgang

## Beschreibung

Die Erfindung betrifft einen Schornstein mit seitlicher Öffnung in der Schornsteinwandung, wobei eine Auffangvorrichtung für Kondenswasser an der Innenseite der Schornsteinwandung vorgesehen ist.

Bei neueren Wärmeerzeugern liegt die Abgastemperatur bei Eintritt in den Schornstein niedriger als bisher üblich, zum Teil unter der Wasserdampftaupunkttemperatur bzw. dem Säuretaupunkt der Abgase. Dies bringt es mit sich, daß an der Innenwandung des Schornsteins Kondensfeuchtigkeit niederschlägt, die an der Schornsteininnenwandung nach unten hinunterläuft. Es ist daher bekannt, an der untersten Stelle des Schornsteins Wassersammelschalen zum Auffangen des Kondensats anzuordnen.

Aus der DE-B-1159121 ist ein Schornstein bekannt, bei dem nahe dem unteren Ende eine Auffangvorrichtung für Kondenswasser an der Innenseite der Schornsteinwandung vorgesehen ist. Diese Auffangvorrichtung ist mit einer Rohrleitung verbunden, die das gesammelte Kondensat nach außen führt.

Eine derartige Auffangvorrichtung für Kondensat an jeder seitlichen Öffnung in der Schornsteinwandung, beispielsweise zum Anschluß an den Wärmeerzeuger oder zur Bildung einer Reinigungsöffnung, vorzusehen, ist sehr umständlich und aufwendig.

Die Aufgabe der Erfindung besteht daher darin, einen Schornstein der eingangs genannten Art derart weiterzubilden, daß das an der Innenseite der Schornsteinwandung herunterfließende Kondensat vor der seitlichen Öffnung in einfacher Weise aufgefangen und abgeleitet wird.

Diese Aufgabe wird dadurch gelöst, daß oberhalb der seitlichen Öffnung eine die Öffnung beidseitig überragende Abflußvorrichtung vorgesehen ist.

Vorteilhaft sind die Auffang- und Abflußvorrichtung ·als in die Schornsteininnenwandung eingelassene Rille ausgebildet, wobei die Rille auch in der Innenwandung der seitlichen Öffnung verlaufen kann. Nach einer anderen Ausführungsform sind die Auffang- und Abflußvorrichtung als auf der Schornsteininnenwandung angeordnete Abflußrinne ausgebildet.

Die Auffang- und Abflußvorrichtung sind schräg nach unten geneigt. Bei einer vorteilhaften Ausführungsform sind sie dachartig zu beiden Seiten der Öffnungen geneigt ausgebildet. Nach einer anderen Ausführungsform sind sie bogenförmig geneigt ausgebildet.

Die Abflußvorrichtung ist bei Schornsteinen mit rechteckigem Querschnitt vorteilhaft bis an die der Öffnungswand rechtwinklig benachbarten Wand durchgeführt. Das freie Ende der Abflußvorrichtung ist vorzugsweise sich verjüngend ausgebildet.

Nach einer vorteilhaften Ausführungsform, bei der in die seitliche Öffnung ein Anschlußstutzen eingesetzt ist, ist dieser als Grund der Auffangvorrichtung ausgebildet.

Nach einer weiteren vorteilhaften Ausführungsform sind die Auffang- und Abflußvorrichtung in einer gepreßten Schornsteinmanschette oder einem gepreßten Schornsteinrohrabschnitt eingeformt.

Die Erfindung ist in den Zeichnungen beispielhaft dargestellt. Es zeigen :
Figur 1 eine perspektivische Ansicht in einen Schornstein mit seitlicher Öffnung, bei dem oberhalb der Öffnung an der Innenseite der Schornsteinwandung eine Kondensatauffangvorrichtung angeordnet ist,
Figur 2 eine perspektivische Ansicht entsprechend Fig. 1 mit dachartig ausgebildeter Auffang- und Abflußvorrichtung,
Figur 3 die Vorrichtung nach Fig. 1 im Längsschnitt mit Ansicht auf die seitliche Öffnung in der Schornsteinwandung,
Figur 4 die Vorrichtung nach Fig. 3 im Schnitt um 90° gedreht,
Figur 5 eine andere Ausführungsform entsprechend der Darstellung nach Fig. 3 mit rundem Rohranschluß,
Figur 6 einen Schnitt der Ausführungsform nach Fig. 5 um 90° gedreht,
Figur 7 eine weitere Ausführungsform, bei der die Oberseite des in die Öffnung eingesetzten Anschlußstutzens als Grund der Auffangvorrichtung ausgebildet ist,
Figur 8 einen Schnitt der Ausführungsform nach Fig. 7 um 90° gedreht,
Figur 9 eine weitere Ausführungsform mit die seitliche Öffnung umgebender Abflußrinne und Tropfnase im oberen Bereich des Anschlußstutzens,
Figur 10 einen Schnitt der Ausführungsform nach Fig. 9 um 90° gedreht,
Figur 11 einen Schnitt durch eine gepreßte Schornsteinmanschette mit eingeformter Auffang- und Abflußvorrichtung;
Figur 12 einen Schnitt der Ausführungsform nach Fig. 11 um 90° gedreht,
Figur 13 einen Schnitt durch eine Auffang-und Abflußvorrichtung als auf der Schornsteininnenwandung angeordnete Abflußrinne,
Figur 14 die Ausführungsform nach Fig. 13 um 90° gedreht.

Nach Fig. 1 und 2 weist ein Schornsteinabschnitt 1 in seiner Wandung 2 eine Öffnung 3 auf. Oberhalb der Öffnung 3 ist eine Auffangvorrichtung 5 für an der Innenwandung herunterlaufendes Kondensat in Form einer in die Schornsteininnenwandung 2 eingelassenen Rille angeordnet. Nach Fig. 1 ist diese Rille bogenförmig ausgebildet, wobei die Auffangvorrichtung 5 beidseitig der Öffnung 3 in rillenartige Abflußvorrichtungen 6 übergeht. Dabei reicht die Abflußvorrichtung 6 bis zu der Wand 7, die der Öffnungswand 8 rechtwinklig benachbart ist. Das Ende der Abflußvorrichtung 6 läuft sich verjüngend aus.

Bei der Ausführungsform nach Fig. 2 ist die Auffang- und Abflußvorrichtung 5, 6 dachartig zu beiden Seiten der Öffnung geneigt ausgebildet.

In Fig. 3 und 4 ist die Vorrichtung entsprechend Fig. 1 nochmals im Schnitt dargestellt, wobei wiederum erkennbar ist, daß die Abflußvorrichtung 5 als in die Schornsteininnenwandung 2 eingelassene bogenförmig sich nach unten neigende Rille ausgebildet ist. Diese Rille befindet sich sowohl in der Öffnungswand 8 als auch in den der Öffnungswand rechtwinklig benachbarten Wänden 7. Somit wird das in der Auffangvorrichtung 5 aufgefangene Kondensat von der seitlichen Offnung 3 an die Stellen der Innenwandung abgeleitet, von denen es nach unten abfließen kann, ohne daß an den entsprechenden kritischen Stellen des Schornsteins Schäden auftreten.

Während in den Fig. 3 und 4 die Anordnung bei einer rechteckigen seitlichen Öffnung, wie sie beispielsweise bei einer verschließbaren Reinigungsöffnung gegeben ist, gezeigt ist, ist in den Fig. 5 und 6 eine Ausführungsform dargestellt, bei der ein Anschlußstutzen 4 vorgesehen ist, über den ein seitliches Verbindungsrohr an den Schornstein anschließbar ist.

Bei einer Ausführungsform nach den Fig. 7 und 8 ist die Oberseite eines in die Öffnung 3 eingesetzten Anschlußstutzens 4 als Grund 9 für die Auffangvorrichtung 5 ausgebildet.

Bei der Ausführungsform nach den Fig. 9 und 10 befindet sich um den Anschlußstutzen 4 in der Innenwandung 2 eine umlaufende Rille 10, durch die oberhalb der Öffnung 3 eine Tropfnase 11 gebildet wird. Durch diese Tropfnase 11 wird das Kondensat in den Oberteil der Rille 10 als Auffangvorrichtung gebracht und von hier aus um die Öffnung 3 herum ebenfalls als Abflußrille nach unten geführt.

Bei der Ausführungsform nach den Fig. 11 und 12 ist die Auffang- und Abflußvorrichtung in einer gepreßten Schornsteinmanschette 12 eingeformt.

Bei der Ausführungsform nach den Fig. 13 und 14 ist an der Schornsteininnenwandung 2 eine Abflußrinne 13 vorgesehen, die ebenso wie die Rille nach den anderen Ausführungsformen dazu dient, das von oben im Schornstein herabfließendes Kondensat aufzufangen und von der seitlichen Öffnung 3 abzuführen.

## Patentansprüche

1. Schornstein mit seitlicher Öffnung in der Schornsteinwandung, wobei eine Auffangvorrichtung (5) für Kondenswasser an der Innenseite der Schornsteinwandung (2) vorgesehen ist, dadurch gekennzeichnet, daß oberhalb der seitlichen Öffnung (3) eine die Öffnung beidseitig Überragende Abflußvorrichtung (6) vorgesehen ist.

2. Schornstein nach Anspruch 1, dadurch gekennzeichnet, daß die Auffang- und Abflußvorrichtung (5, 6) als in die Schornsteininnenwandung (2) eingelassene Rille ausgebildet sind.

3. Schornstein nach Anspruch 2, dadurch gekennzeichnet, daß die Auffang- und Abflußvorrichtung (10) die seitliche Öffnung (3) umgebend ausgebildet sind.

4. Schornstein nach Anspruch 1, dadurch gekennzeichnet, daß die Auffang- und Abflußvorrichtung als auf der Schornsteininnenwandung (2) angeordnete Abflußrinne (13) ausgebildet sind.

5. Schornstein nach einem der Ansprüche 1 bis 4, dadurch gekennzeichnet, daß die Auffang-und Abflußvorrichtung (5, 6) schräg nach unten geneigt sind.

6. Schornstein nach einem der Ansprüche 1 bis 5, dadurch gekennzeichnet, daß die Auffang-und Abflußvorrichtung (5, 6) dachartig zu beiden Seiten der Öffnung (3) geneigt ausgebildet sind.

7. Schornstein nach einem der Ansprüche 1 bis 6, dadurch gekennzeichnet, daß die Auffang-und Abflußvorrichtung (5, 6) bogenförmig geneigt ausgebildet sind.

8. Schornstein nach einem der Ansprüche 1 bis 7, dadurch gekennzeichnet, daß die Abflußvorrichtung (6) bei Schornsteinen mit rechteckigem Querschnitt bis an die der Öffnungswand (8) rechtwinklig benachbarten Wand (7) durch geführt ist.

9. Schornstein nach einem der Ansprüche 1 bis 8, dadurch gekennzeichnet, daß das freie Ende der Abflußvorrichtung (6) sich verjüngend ausgebildet ist.

10. Schornstein nach einem der Ansprüche 1 bis 9, dadurch gekennzeichnet, daß die Oberseite eines in die Öffnung (3) eingesetzten Anschlußstutzens als Grund (9) der Auffangvorrichtung (5) ausgebildet ist.

11. Schornstein nach einem der Ansprüche 1 bis 10, dadurch gekennzeichnet, daß die Auffang-und Abflußvorrichtung in einer gepreßten Schornsteinmanschette (12) oder Schornsteinrohrabschnitt eingeformt sind.

## Claims

1. A chimney having a lateral orifice in the chimney wall, in which a trapping device (5) for condensation water is provided on the inside of the chimney wall (2), characterised in that a draining device (6), projecting above the orifice on both sides, is provided above the lateral orifice (3).

2. A chimney according to claim 1, characterised in that the trapping and draining devices (5, 6) are designed as a groove let into the chimney inner wall (2).

3. A chimney according to claim 2, characterised in that the trapping and draining devices (10) are designed surrounding the lateral orifice (3).

4. A chimney according to claim 1, characterised in that the trapping and draining devices are designed as a draining channel (13) arranged on the chimney inner wall (2).

5. A chimney according to one of claims 1 to 4, characterised in that the trapping and draining devices (5, 6) are inclined obliquely downwards.

6. A chimney according to one of claims 1 to 5, characterised in that the trapping and draining devices (5, 6) are designed inclined in rooflike manner to both sides of the orifice (3).

7. A chimney according to one of claims 1 to 6, characterised in that the trapping and draining devices (5, 6) are arcuately inclined in design.

8. A chimney according to one of claims 1 to 7, characterised in that the draining device (6), in the case of chimneys having a rectangular cross- section, is led through as far as the adjacent wall (7) at right angles to the orifice wall (8).

9. A chimney according to one of claims 1 to 8, characterised in that the free end of the draining device (6) is tapering in design.

10. A chimney according to one of claims 1 to 9, characterised in that the upper side of a connection socket inserted into the orifice (3) is designed as the base (9) of the trapping device (5).

11. A chimney according to one of claims 1 to 10, characterised in that the trapping and draining devices are formed in a pressed chimney sleeve (12) or chimney pipe portion.

## Revendications

1. Cheminée avec orifice latéral dans la paroi de cheminée, dans laquelle il est prévu un dispositif de captage (5) de l'eau de condensation sur la face interne de la paroi (2) de la. cheminée, caractérisée par le fait qu'au-dessus de l'ouverture latérale (3) il est prévu un dispositif d'écoulement (6) qui fait saillie de chaque côté de l'ouverture.

2. Cheminée selon la Revendication 1, caractérisée par le fait que les dispositifs de captage et d'écoulement (5, 6) sont constitués par une gorge (2) formée dans la paroi interne de la cheminée.

3. Cheminée selon la Revendication 2, caractérisée par le fait que les dispositifs de captage et d'écoulement (10) sont formés autour de l'ouverture latérale (3).

4. Cheminée selon la Revendication 1, caractérisée par le fait que les dispositifs de captage et d'écoulement sont constitués par une gorge d'écoulement (13) formée dans la paroi interne de la cheminée (2).

5. Cheminée selon l'une quelconque des Revendications 1 à 4, caractérisée par le fait que les dispositifs de captage et d'écoulement (5, 6) sont inclinés vers le bas.

6. Cheminée selon l'une quelconque des Revendications 1 à 5, caractérisée par le fait que les dispositifs de captage et d'écoulement (5, 6) s'inclinent à la manière d'un toit de part et d'autre de l'ouverture (3).

7. Cheminée selon l'une quelconque des Revendications 1 à 6, caractérisée par le fait que les dispositifs de captage et d'écoulement (5, 6) sont en forme d'arc et inclinés.

8. Cheminée selon l'une quelconque des Revendications 1 à 7, caractérisée par le fait que le dispositif d'écoulement (6), lorsque la cheminée a une section rectangulaire, s'étend jusqu'à la paroi adjacente perpendiculaire à la paroi (8) dans laquelle est pratiquée l'ouverture (3).

9. Cheminée selon l'une quelconque des Revendications 1 à 8, caractérisée par le fait que l'extrémité libre du dispositif d'écoulement (6) se rétrécit graduellement.

10. Cheminée selon l'une quelconque des Revendications 1 à 9, caractérisée par le fait que l'extrémité d'une tubulure latérale encastrée dans l'ouverture (3) est utilisée pour constituer le fond (9) du dispositif d'écoulement (5).

11. Cheminée selon l'une quelconque des Revendications 1 à 10, caractérisée par le fait que les dispositifs de captage et d'écoulement sont venus de moulage dans un manchon de cheminée ou un tronçon de cheminée moulé par compression (12).
